# EUROPÄISCHE PATENTANMELDUNG

(11) **EP 1 937 037 A2**
(43) Veröffentlichungstag der Anmeldung: **25.06.2008**
(21) Anmeldenummer: 07122815.9
(22) Anmeldetag: 11.12.2007
(51) Int. Cl.: H05B 41/285

(54) **Verfahren zur Bestimmung der Temperatur am Tc-Punkt eines Vorschaltgerätes sowie Vorschaltgerät**

(30) Priorität: 21.12.2006 DE 102006060805
(71) Anmelder: Patent-Treuhand-Gesellschaft für elektrische Glühlampen mbH, 81543 München (DE)
(72) Erfinder: Huber, Andreas, 83301 Traunreut (DE); Longhino, Werner, 84561 Mehring (DE); Mudra, Thomas, 84556 Kastl (DE)
(74) Vertreter: Raiser, Franz

(57) **Zusammenfassung**

Die Erfindung betrifft ein Verfahren zur Bestimmung der Temperatur am T_{C}-Punkt (24) eines Vorschaltgerätes sowie ein Vorschaltgerät (10). Das Verfahren umfasst folgende Schritte:
a) Mittels eines im Bereich des T_{C}-Punktes angeordneten Temperaturmeßfühlers (20) wird eine Temperatur T_{M} ermittelt,
b) die mit dem Temperaturmeßfühler ermittelte Temperatur T_{M} wird von einem elektronischen Bauteil (16) verarbeitet und ausgegeben,
c) auf der Grundlage der von dem elektronischen Bauteil (16) ausgegebenen Temperatur T_{M} wird die Temperatur T_{C} am T_{C}-Punkt (24) ermittelt.

## Beschreibung

### Technisches Gebiet

Die Erfindung betrifft ein Verfahren zur Bestimmung der Temperatur am T_{c}-Punkt eines Vorschaltgerätes sowie ein Vorschaltgerät.

### Stand der Technik

Aus der Praxis sind Vorschaltgeräte bekannt, welche beispielsweise bei Gasentladungslampen und Leuchtstoffröhren zur Strombegrenzung eingesetzt werden. In der Norm DIN EN 61347-1 (VDE 0712-30) werden Anforderungen für Geräte für Lampen, zu denen auch Vorschaltgeräte zählen, festgelegt. Gemäß dieser Norm ist festgelegt, dass auf Vorschaltgeräten ein Temperaturmesspunkt, der so genannte T_{c}-Punkt anzugeben ist. Dieser T_{C}-Punkt dient der Erwärmungsbewertung des Vorschaltgerätes in der Leuchtenanwendung.

Hersteller von Vorschaltgeräten verbinden mit dem T_{c}-Punkt verschiedene Geräteeigenschaften. Insbesondere wird eine maximal zulässige Temperatur festgelegt, die zum sicheren Betrieb der Lampe bzw. des Vorschaltgerätes nicht überschritten werden soll.

Üblicherweise wird bei der Leuchtenqualifizierung der T_{c}-Punkt mit einem Thermoelement versehen. Dieses Thermoelement wird zur Bestimmung einer maximal zulässigen Temperatur (Tₐ) der jeweiligen Leuchte eingesetzt.

### Darstellung der Erfindung

Der Erfindung liegt die Aufgabe zugrunde, ein alternatives und kostengünstiges Verfahren zur Bestimmung der Temperatur am T_{c}-Punkt eines Vorschaltgerätes zur Verfügung zu stellen. Ferner soll ein Vorschaltgerät zur Verfügung gestellt werden, mit welchem die Temperatur am T_{c}-Punkt bestimmbar ist und welches kostengünstig herstellbar ist. Diese Aufgabe wird durch ein Verfahren mit den Merkmalen des Anspruchs 1 bzw. durch ein Vorschaltgerät mit den Merkmalen des Anspruchs 8 gelöst.

Gemäß dem erfindungsgemäßen Verfahren wird eine Temperatur T_{M} mittels eines im Bereich eines T_{c}-Punktes angeordneten Temperaturmessfühlers ermittelt. Diese Temperatur T_{M} wird dann von einem elektronischen Bauteil verarbeitet und ausgegeben, und auf der Grundlage der von dem elektronischen Bauteil ausgegebenen Temperatur T_{M} wird dann die Temperatur T_{c} am T_{c}-Punkt ermittelt. Gemäß der Erfindung ist es also zur Ermittlung der Temperatur T_{c} am T_{c}-Punkt nicht mehr zwingend erforderlich, am T_{c}-Punkt selbst eine Temperaturmessung durchzuführen, sondern es genügt, wenn die Temperatur T_{M} im Bereich des T_{c}-Punktes erfasst wird. Aufgrund dieser Temperatur T_{M} wird nach dem erfindungsgemäßen Verfahren die Temperatur T_{c} am T_{c}-Punkt ohne weitere Temperaturmessung ermittelt. Dies hat den Vorteil, dass bereits in einem Vorschaltgerät vorhandene, nicht am T_{c}-Punkt selbst angeordnete Temperaturmessfühler zur Bestimmung der Temperatur T_{c} am T_{c}-Punkt verwendbar sind und die Temperatur T_{c} somit ohne Zusatzkosten für einen weiteren Temperaturfühler bestimmbar ist. Die Vorschaltgerätetemperatur kann daher mit diesem Verfahren einfacher erfasst werden, was den Aufwand für eine Leuchtenqualifikation deutlich verringert.

Besonders vorteilhafte Ausgestaltungen finden sich in den abhängigen Ansprüchen.

Bevorzugt wird zur Ermittlung der Temperatur T_{c} am T_{c}-Punkt eine Korrelationstabelle verwendet, welche für ermittelte Temperaturen T_{M} entsprechend korrelierte Temperaturen T_{c} am T_{c}-Punkt umfaßt. Eine solche Korrelationstabelle kann beispielsweise durch Versuche bereits von einem Vorschaltgerätehersteller für jeden Vorschaltgerätetyp und für jede Lampenkombination ermittelt werden. Bereits durchgeführte Versuche haben gezeigt, dass die Bestimmung der Temperatur T_{c} am T_{c}-Punkt mittels ermittelter Temperaturen T_{M} im Bereich des T_{c}-Punktes mit hinreichender Genauigkeit ermittelbar ist. Der Temperaturmessfühler zur Bestimmung der Temperatur T_{M} sollte innerhalb des Vorschaltgerätes liegen. Besonders genaue Korrelationswerte ergeben sich, wenn der Abstand des Temperaturmessfühlers vom T_{c}-Punkt geringer als 50 mm, insbesondere geringer als 20 mm beträgt.

Selbstverständlich kann statt einer Korrelationstabelle auch eine Berechnungsfunktion oder eine sonstige Zuordnung von Temperaturwerten verwendet werden.

In einer weiter bevorzugten Ausführungsform wird als elektronisches Bauteil ein Microcontroller verwendet. Microcontroller sind nicht nur kostengünstig verfügbar, sondern eignen sich ferner dazu, neben der Verarbeitung der Signale des Temperaturmessfühlers weitere Funktionen auszuführen.

Insbesondere ist es möglich, eine Korrelationstabelle in den Microcontroller zu hinterlegen und den Microcontroller auch zur automatischen Bestimmung der Temperatur T_{c} am T_{c}-Punkt einzusetzen. Dann sind für die Durchführung des erfindungsgemäßen Verfahrens nur sehr wenige Hardwareelemente erforderlich, so dass sich die für das Verfahren benötigten Elemente auch in sehr kompakte Vorschaltgeräte integrieren lassen.

In einer besonders einfachen Ausführungsvariante des erfindungsgemäßen Verfahrens umfaßt die Korrelationstabelle genau eine Temperatur T_{M} und eine korrelierte Temperatur T_{c}, wobei der Microcontroller eine Leistungsreduzierung veranlasst, sobald die Temperatur T_{c} am T_{c}-Punkt erreicht oder überschritten wird. Die in der Korrelationstabelle dieser Ausführungsvariante enthaltende Temperatur T_{c} ist eine vorgegebene Höchsttemperatur Tₐ, welche nicht überschritten werden soll, um Schädigungen einzelner Bauteile des Vorschaltgerätes zu verhindern. Die Temperatur Tₐ wird daher insbesondere so ausgelegt, dass etwaig im Vorschaltgerät enthaltende Elektrolytkondensatoren nicht unverhältnismäßig austrocknen und etwaig enthaltene Halbleiterbauteile keinen Schaden aufgrund Überhitzung nehmen.

In einer weiter bevorzugten Ausführungsvariante des erfindungsgemäßen Verfahrens wird die ermittelte Temperatur T_{M} und/oder die Temperatur T_{c} am T_{c}-Punkt von dem elektronischen Bauteil, insbesondere von einem Microcontroller, erfasst und über eine digitale Schnittstelle zur Verfügung gestellt. Dies ermöglicht es, jederzeit die Temperatur T_{c} bzw. T_{M} abzufragen. Es können sogar permanent Temperaturüberwachungen erfolgen und aufgrund dieser Temperaturüberwachungen Rückschlüsse auf die Lebensdauer des Vorschaltgerätes gezogen werden. Ferner ist es möglich, die Temperaturen T_{c} und/oder T_{M} z.B. mittels einer internen oder externen Anzeigevorrichtung anzuzeigen. Mit solchen Informationen können Analysen durchgeführt werden. So ist beispielsweise durch einfache Beobachtung feststellbar, wann eine erhöhte Temperatur T_{c} vorliegt. Ggf. kann sogar die Ursache für die erhöhte Temperatur T_{c} festgestellt und beseitigt werden. Dies wäre beispielsweise der Fall, wenn die Temperatur T_{c} deshalb erhöht ist, weil sich das Vorschaltgerät in unmittelbarer Nähe einer externen Wärmequelle befindet. Das Verfahren schafft durch die Anzeigevorrichtung ferner die Möglichkeit, die Lebensdauer des Vorschaltgerätes abzuschätzen.

Ferner ermöglicht es eine digitale Schnittstelle, die erwartete Gerätelebensdauer aufgrund einer Temperaturanalyse zu bestimmen und diese ebenfalls anzuzeigen.

In einer besonders bevorzugten Ausführungsvariante steuert die digitale Schnittstelle einen Funksender an und ermöglich es somit Informationen über ermittelte Temperaturen T_{M} bzw. T_{C} drahtlos auch über größere Entfernungen an Anzeige- oder Verarbeitungsvorrichtungen mit Funkempfang zu übermitteln. Dadurch können, insbesondere dort, wo sehr viele mit Vorschaltgeräten ausgestattete Lampen betrieben werden, beispielsweise in Filmstudios, von einer zentralen Stelle aus überwacht werden.

Die vorstehend anhand des erfindungsgemäßen Verfahrens beschriebenen Vorteile zeigen sich auch an einem erfindungsgemäßen Vorschaltgerät. Auf diese Vorteile wird hiermit verwiesen.

Weitere vorteilhafte Ausgestaltungen und Weiterbildungen der Erfindung ergeben sich aus den Unteransprüchen sowie aus der Beschreibung im Zusammenhang mit der Zeichnung.

### Kurze Beschreibung der Zeichnung(en)

Im Folgenden soll die Erfindung anhand eines Ausführungsbeispiels näher erläutert werden. Es zeigt:
- Fig. 1: eine Leuchte mit einem erfindungsgemäßen Vorschaltgerät in einer schematischen Darstellung.

### Bevorzugte Ausführung der Erfindung

Fig. 1 zeigt eine Leuchte 8, umfassend ein erfindungsgemäßes Vorschaltgerät 10 sowie eine Lampe 12. Da es sich bei Fig. 1 um eine schematische Darstellung handelt, sind nur solche Elemente der Leuchte 8 gezeigt, welche zur Erläuterung der Erfindung besondere Bedeutung haben.

Wie in Fig. 1 gezeigt, weist das erfindungsgemäße Vorschaltgerät 10 einen T_{c}-Punkt 24 auf, an welchem bei der Leuchtenzulassung eine Temperaturmessung erfolgt.

Das erfindungsgemäße Vorschaltgerät 10 weist ferner einen Temperaturmessfühler 20 auf, welcher etwa 20 mm von dem T_{c}-Punkt entfernt und somit im Bereich des T_{c}-Punktes 24 angeordnet ist. Der Temperaturmessfühler 20 steht in Verbindung mit einem Microcontroller 16, in welchem vorliegend eine Korrelationstabelle (nicht gezeigt) hinterlegt ist. Der Microcontroller ist dazu ausgebildet, die von dem Temperaturmessfühler 20 erfassten analogen Signale in digitale Signale umzuwandeln und ferner mit Hilfe der integrierten Korrelationstabelle aufgrund der ermittelten Temperatur T_{M} am Temperaturfühler 20 die Temperatur T_{c} am T_{c}-Punkt zu ermitteln. Wird eine Temperatur T_{c} ermittelt, die zu einer Schädigung der Leuchte 8 oder einer ihrer Elemente führen könnte, reduziert der Microcontroller 16 die Leistung. Der gezeigte Microcontroller 16 kann die Leistung stufenlos reduzieren und somit die Leistung derart regeln, dass eine vorgegebenen Maximaltemperatur Tₐ nicht überschritten wird. Es ist jedoch auch möglich, kostengünstigere und einfachere Microcontroller einzusetzen, welche die Leistung nur stufenweise reduzieren können bzw. bei Überschreiten einer zulässigen Temperatur Tₐ die Leistung auf null reduzieren, bis die vorgegebene Maximaltemperatur Tₐ wieder unterschritten wird.

Der Microcontroller 16 steht ferner in Verbindung mit einer Schnittstelle 14, welche vorliegend eine digitale Schnittstelle ist. Die Schnittstelle umfaßt einen Anschluß für eine Datenverarbeitungseinrichtung (nicht gezeigt) sowie für einen Funksender (nicht gezeigt). Über die Schnittstelle 14 ist es möglich, Temperaturen T_{M} bzw. T_{c} anzuzeigen, zu exportieren und weiterzuverarbeiten..

In der in Fig. 1 gezeigten Ausführungsform des erfindungemäßen Vorschaltgerätes ist es nicht vorgesehen, dass die Schnittstelle selbst eine Anzeigevorrichtung aufweist, da das Vorschaltgerät in der Leuchte verbaut ist. In anderen Ausführungsformen von Leuchten mit externen Vorschaltgeräten kann es jedoch vorteilhaft sein, die Schnittstelle selbst mit einer Anzeigevorrichtung zu versehen, welche permanent die ermittelten Werte der Temperatur T_{M} und/oder der Temperatur T_{c} anzeigt, denn dann kann der Verwender der Leuchte unmittelbar am Vorschaltgerät die aktuelle Temperatur T_{M} und/oder der Temperatur T_{c} ablesen.

## Patentansprüche

1. Verfahren zur Bestimmung der Temperatur T_{c} am so genannten T_{c}-Punkt (24) eines Vorschaltgerätes (10), **gekennzeichnet durch** folgende Schritte:
a) Mittels eines im Bereich des T_{c}-Punktes angeordneten Temperaturmessfühlers (20) wird eine Temperatur T_{M} ermittelt,
b) die mit dem Temperaturmessfühler ermittelte Temperatur T_{M} wird von einem elektronischen Bauteil (16) verarbeitet und ausgegeben,
c) auf der Grundlage der von dem elektronischen Bauteil (16) ausgegebenen Temperatur T_{M} wird die Temperatur T_{c} am T_{c}-Punkt (24) ermittelt.

2. Verfahren nach Anspruch 1,
**dadurch gekennzeichnet, dass**
die Ermittlung der Temperatur T_{c} am T_{c}-Punkt (24) mit Hilfe einer Korrelationstabelle, welche für ermittelte Temperaturen T_{M} korrelierte Temperaturen T_{c} am T_{c}-Punkt (24) umfasst, und/oder mit Hilfe einer Berechnungsfunktion durchgeführt wird.

3. Verfahren nach Anspruch 1 oder 2,
**dadurch gekennzeichnet, dass**
als elektronisches Bauteil (16) ein Microcontroller (16) verwendet wird.

4. Verfahren nach Anspruch 3,
**dadurch gekennzeichnet, dass**
die Korrelationstabelle im Microcontroller (16) hinterlegt ist und die Temperatur T_{c} am T_{c}-Punkt vom Microcontroller (16) auf der Grundlage der hinterlegten Korrelationstabelle automatisch bestimmt wird.

5. Verfahren nach einem der Ansprüche 2 bis 4,
**dadurch gekennzeichnet, dass**
die Korrelationstabelle genau eine Temperatur T_{M} und eine korrelierte Temperatur T_{c} umfaßt und dass der Microcontroller eine Leistungsreduzierung veranlasst, sobald die Temperatur T_{c} erreicht oder überschritten wird.

6. Verfahren nach einem der Ansprüche 1 bis 5,
**dadurch gekennzeichnet, dass**
die ermittelte Temperatur T_{M} und/oder die Temperatur T_{c} am T_{c}-Punkt (24) von dem elektronischen Bauteil (16) an eine digitale Schnittstelle (14) übermittelt wird.

7. Verfahren nach Anspruch 6,
**dadurch gekennzeichnet, dass**
die digitale Schnittstelle (14) einen Funksender ansteuert.

8. Vorschaltgerät für eine Lampe (12) mit einem im Bereich eines T_{c}-Punktes (24) angeordneten Temperaturmessfühler (20) zur Bestimmung einer Temperatur T_{M}, einem mit diesem Temperaturmessfühler (20) in Verbindung stehenden elektronischen Bauteil (16) zur Verarbeitung der mit dem Temperaturmessfühler (16) bestimmten Temperatur T_{M},
**dadurch gekennzeichnet, dass**
das elektronische Bauteil (16) Mittel zur Bestimmung der Temperatur T_{c} an einem T_{c}-Punkt (24) umfasst.

9. Vorschaltgerät nach Anspruch 8,
**dadurch gekennzeichnet, dass**
das elektronische Bauteil (16) zur Bestimmung der Temperatur T_{c} am T_{c}-Punkt eine Zugriffsmöglichkeit auf eine Korrelationstabelle aufweist.

10. Vorschaltgerät nach Anspruch 9,
**dadurch gekennzeichnet, dass**
die Korrelationstabelle in dem elektronischen Bauteil (16) integriert ist.

11. Vorschaltgerät nach einem der Ansprüche 8 bis 10,
**dadurch gekennzeichnet, dass**
das elektronische Bauteil (16) ein Microcontroller (16) ist.

12. Vorschaltgerät nach Anspruch 11,
**dadurch gekennzeichnet, dass**
der Microcontroller (16) ein Modul zur Steuerung und Regelung des Lampenbetriebes umfaßt.

13. Vorschaltgerät nach Anspruch 11 oder 12,
**dadurch gekennzeichnet, dass**
der Microcontroller (16) eine Verbindung zu einer digitalen Schnittstelle (14) aufweist.

14. Vorschaltgerät nach einem der Ansprüche 11 bis 13,
**dadurch gekennzeichnet, dass**
die digitale Schnittstelle (14) einen Funksender aufweist.

15. Leuchte, **gekennzeichnet durch** ein Vorschaltgerät nach einem der Ansprüche 8 bis 14.
